# EUROPÄISCHE PATENTSCHRIFT

(11) **EP 1 281 860 B1**
(45) Veröffentlichungstag und Bekanntmachung des Hinweises auf die Patenterteilung: **08.10.2014**
(21) Anmeldenummer: 02017324.1
(22) Anmeldetag: 01.08.2002
(51) Int. Cl.: F02M 63/02, F02D 33/02

(54) **Einspritzanlage für eine Brennkraftmaschine und Verfahren zu deren Betrieb**
Injection System for an Internal Combustion Engine and Method for Operating the Same
Système d'injection pour moteur à combustion interne et procédé de fonctionnement d'un tel système

(30) Priorität: 02.08.2001 DE 10137869
(43) Veröffentlichungstag der Anmeldung: 05.02.2003
(73) Patentinhaber: Continental Automotive GmbH, 30165 Hannover (DE)
(72) Erfinder: Eser, Gerhard, 93155 Hemau (DE); Henn, Michael, Dr., 93059 Regensburg (DE)

(56) Entgegenhaltungen:
- EP-A- 0 375 944
- EP-A- 0 849 438
- EP-A- 1 241 338
- DE-A- 19 913 477
- DE-A1- 19 956 267
- US-A- 4 884 549

## Beschreibung

Die Erfindung betrifft eine Einspritzanlage für eine Brennkraftmaschine gemäß dem Oberbegriff des Anspruchs 1 sowie ein Verfahren zu deren Betrieb gemäß Anspruch 11.

Bekannte Einspritzanlagen für Brennkraftmaschinen weisen üblicherweise eine Niederdruckpumpe auf, die den einzuspritzenden Kraftstoff aus einem Kraftstoffbehälter ansaugt und an eine Hochdruckpumpe weiterleitet, die den zur Einspritzung in die Brennräume der Brennkraftmaschine erforderlichen Einspritzdruck erzeugt. Zwischen der Niederdruckpumpe und der Hochdruckpumpe ist üblicherweise ein Druckregler angeordnet, der beim Überschreiten eines vorgegebenen Kraftstoffdrucks in dem Niederdruckbereich zwischen der Niederdruckpumpe und der Hochdruckpumpe einen Teil des von der Niederdruckpumpe geförderten Kraftstoffstroms abzweigt und in den Kraftstoffbehälter zurückführt, so dass der Kraftstoffdruck in dem Niederdruckbereich annähernd konstant bleibt. Ausgangsseitig ist die Hochdruckpumpe mit einem Druckspeicher (engl. Common Rail) verbunden, aus dem die den einzelnen Brennräumen der Brennkraftmaschine zugeordneten Injektoren mit Kraftstoff versorgt werden. Darüber hinaus ist dem Druckspeicher ein Hochdruckregelventil nachgeordnet, das beim Überschreiten eines vorgegebenen Kraftstoffdrucks im Hochdruckbereich einen Teil des von der Hochdruckpumpe geförderten Kraftstoffstroms abzweigt und in den Kraftstoffbehälter oder in den Niederdruckbereich zurückführt, so dass der Kraftstoffdruck in dem Druckspeicher annähernd konstant gehalten wird.

Nachteilig an derartigen bekanten Einspritzanlagen ist die Tatsache, dass zur Steuerung bzw. Regelung des Kraftstoffdrucks im Hochdruckbereich ein separates Hochdruckregelventil erforderlich ist. Ein weiterer Nachteil der vorstehend beschriebenen bekannten Einspritzanlage ist darin zu sehen, dass die Hochdruckpumpe unabhängig von dem tatsächlichen Kraftstoffbedarf stets eine vorgegebene Förderleistung aufbringt, die von deren Drehzahl abhängt. Die Hochdruckpumpe verbraucht deshalb im Teillastbereich der Brennkraftmaschine unnötige mechanische Antriebsleistung.

Aus DE 199 13 477 A1, EP 1 241 338 A, EP 0 375 944 A, EP 0 849 438 A, US 4 884 549 A, EP 1 030 047 A2 und DE 43 35 866 A1 sind verschiedene Vorrichtungen und Verfahren aus dem Gebiet der Einspritztechnik bekannt. Insbesondere DE 199 13 477 A1 offenbart hierbei eine gattungsgemäße Einspritzanlage mit einer Hochdruckpumpe mit einem Steuerventil, das wahlweise geöffnet oder geschlossen wird, wobei die Schließzeit des Steuerventils variiert werden kann, um die gewünschte Förderleistung einzustellen. Die Öffnungszeit dieses Steuerventils ist hierbei jedoch starr vorgegeben und kann nicht variiert werden. Nachteilig an dieser Einspritzanlage ist deshalb die unbefriedigende Einstellbarkeit der Förderleistung.

In der DE 199 56 267 A1 ist ein Kraftstoffpumpensteuerungssystem für eine Brennkraftmaschine beschrieben, die eine elektronische Steuerungseinheit zur Steuerung der Förderkapazität einer Hochdruckkraftstoffkolbenpumpe umfasst, welche durch einen Antriebsnocken angetrieben ist, der mit der Nockenwelle eines Motors verbunden ist. Der Motor ist mit einer variablen Ventilzeitsteuerungseinrichtung versehen, um Ventilsteuerzeiten des Motors zu steuern, indem die Drehphase der Nockenwelle relativ zu der Kurbelwelle eingestellt wird. Die Pumpe ist mit einem Ansaugventil versehen. Wenn sich die Öffnungs-/ Schließzeitpunkte des Ansaugventils ändern, ändert sich der wirksame Förderhob der Pumpe und dadurch die Förderkapazität der Pumpe. Die Steuerungseinrichtung schätzt die Änderung der Ventilsteuerzeiten des Motors während des wirksamen Förderhubs der Pumpe, bevor der wirksame Förderhub beginnt, und stellt die Öffnungs-/Schließzeitpunkt des Ansaugventils in Übereinstimmung mit der geschätzten Änderung der Ventilsteuerzeiten ein, so dass die Förderkapazität der Pumpe eine Sollförderkapazität wird, unabhängig von der Änderung der Ventilsteuerzeiten des Motors.

Der Erfindung liegt deshalb die Aufgabe zugrunde, die vorstehend beschriebene bekannte Einspritzanlage entsprechend zu verbessern.

Die Aufgabe wird, ausgehend von der eingangs beschriebenen bekannten Einspritzanlage gemäß dem Oberbegriff des Anspruchs 1 und hinsichtlich eines zugehörigen Betriebsverfahrens durch die Merkmale der Ansprüche 1 und 9 gelöst.

Die Erfindung umfasst die allgemeine technische Lehre, den Kraftstoffdruck im Hochdruckbereich der Einspritzanlage am Ausgang der Hochdruckpumpe nicht durch ein separates Hochdruckregelventil einzustellen, sondern statt dessen die Förderleistung der Hochdruckpumpe in Abhängigkeit von dem Betriebszustand der Einspritzanlage bzw. der Brennkraftmaschine zu steuern bzw. zu regeln.

Die erfindungsgemäße Einspritzanlage weist deshalb eine Kraftstoffpumpe mit einem Steuereingang zur Steuerung der Kraftstoffförderung auf, wobei der Steuereingang mit einer Steuereinrichtung verbunden ist, die mindestens einen Sensor zur Erfassung einer Zustandsgröße der Einspritzanlage oder der Brennkraftmaschine abfragt und die Kraftstoffpumpe in Abhängigkeit von der ermittelten Zustandsgröße mit einem entsprechenden Steuersignal ansteuert.

Die Ansteuerung der Kraftstoffpumpe erfolgt in Abhängigkeit von dem Einbauwinkel der Kraftstoffpumpe relativ zu der diese antreibende Kurbel- bzw. Nockenwelle, um die gewünschte Phasenlage einzustellen.

Ein weiterer wichtiger Faktor bei der Erzeugung des Steuersignals zur Ansteuerung der Kraftstoffpumpe ist die Totzeit des Steuerventils der Kraftstoffpumpe, d.h. die Zeitspanne zwischen dem Anlegen eines Steuersignals an das Steuerventil und der Einstellung des gewünschten Ventilzustandes.

Schließlich berechnet die Steuereinrichtung die Schließzeit des Steuerventils bedarfsgerecht in Abhängigkeit von einem vorgegebenen Kraftstoffbedarf, der Totzeit des Steuerventils und der Öffnungszeit.

Bei dem Sensor zur Erfassung einer Zustandsgröße der Einspritzanlage oder der Brennkraftmaschine kann es sich beispielsweise um einen Drehzahlsensor handeln, der die Drehzahl der Kurbelwelle oder der Nockenwelle der Brennkraftmaschine erfasst, so dass die Förderleistung der Kraftstoffpumpe drehzahlabhängig eingestellt wird.

Zusätzlich zu einem derartigen Drehzahlsensor oder anstelle eines Drehzahlsensors kann auch ein Temperatursensor verwendet werden, der die Kraftstofftemperatur erfasst, so dass die Steuereinrichtung die Förderleistung der Kraftstoffpumpe in Abhängigkeit von der Kraftstofftemperatur einstellt.

Darüber hinaus besteht auch die Möglichkeit, zusätzlich oder alleine einen Drucksensor vorzusehen, der den Kraftstoffdruck im Hochdruckbereich und/oder im Niederdruckbereich erfasst, so dass die Förderleistung der Kraftstoffpumpe in Abhängigkeit von dem Kraftstoffdruck eingestellt wird.

Bei Brennkraftmaschinen mit einer Nockenwellenverstellung besteht darüber hinaus die Möglichkeit, einen Drehwinkelsensor vorzusehen, der den Verdrehwinkel zwischen der Nockenwelle und der Kurbelwelle erfasst und die Kraftstoffpumpe entsprechend ansteuert. Dies ist insbesondere dann wichtig, wenn die Einstellung der Förderleistung der Kraftstoffpumpe durch ein Steuerventil erfolgt, das während des Förderhubs der Kraftstoffpumpe einen Rückfluss des Kraftstoffs in den Niederdruckbereich ermöglicht oder sperrt, da der Öffnungs- bzw. Schließwinkel eines derartigen Steuerventils mit der Kurbelwellenstellung synchronisiert werden muss.

Andere vorteilhafte Weiterbildungen der Erfindung sind in den Unteransprüchen gekennzeichnet oder werden nachstehend zusammen mit der Beschreibung des bevorzugten Ausführungsbeispiels der Erfindung anhand der Figuren näher erläutert. Es zeigen:
- Figur 1: eine erfindungsgemäße Einspritzanlage als Blockschaltbild,
- Figuren 2a - 2c: die Hochdruckpumpe der in Figur 1 dargestellten Einspritzanlage in verschiedenen Betriebszuständen sowie
- Figur 3: Zeitdiagramme zur Verdeutlichung der Funktion der in Figur 1 dargestellten Einspritzanlage.

Die in Figur 1 dargestellte Einspritzanlage ist für eine Brennkraftmaschine mit vier Brennräumen vorgesehen und weist zur Förderung von Kraftstoff aus einem Kraftstoffbehälter 1 eine Niederdruckpumpe 2 auf, die von einem nicht dargestellten Elektromotor angetrieben wird. Der Antrieb der Niederdruckpumpe 2 ist jedoch auch durch eine Nockenwelle 3 der Brennkraftmaschine möglich.

Ausgangsseitig ist die Niederdruckpumpe 2 mit einem Niederdruckregler 4 verbunden, der beim Überschreiten eines vorgegebenen Kraftstoffdrucks in dem Niederdruckbereich am Ausgang der Niederdruckpumpe 2 einen Teil des von der Niederdruckpumpe 2 geförderten Kraftstoffstroms abzweigt und in den Kraftstoffbehälter 1 zurückführt, so dass der Kraftstoffdruck in dem Niederdruckbereich annähernd konstant gehalten wird.

Weiterhin ist die Niederdruckpumpe 2 ausgangsseitig mit einer Hochdruckpumpe 5 verbunden, die über Tassenstössel von der Nockenwelle 3 mechanisch angetrieben wird und die zur Einspritzung des Kraftstoffs in die Brennräume der Brennkraftmaschine erforderlichen Einspritzdruck erzeugt. Der Aufbau der Hochdruckpumpe 5 ist in den Figuren 2a - 2c schematisch dargestellt und wird noch eingehend erläutert.

Ausgangsseitig ist die Hochdruckpumpe 5 über ein Rückschlagventil 6 mit einem Druckspeicher 7 (Common Rail) verbunden, aus dem die den einzelnen Brennräumen der Brennkraftmaschine zugeordneten und hier nur schematisch dargestellten Injektoren den einzuspritzenden kraftstoff entnehmen.

Weiterhin weist die erfindungsgemäße Einspritzanlage eine Steuereinrichtung 8 auf, welche die Aufgabe hat, die Förderleistung der Hochdruckpumpe 5 bedarfsgerecht so einzustellen, dass der Kraftstoffdruck in dem Druckspeicher 7 innerhalb einer vorgegebenen Bandbreite liegt. Hierzu ist die Steuereinrichtung 8 mit mehreren Sensoren verbunden, um Zustandsgrößen der Einspritzanlage bzw. der Brennkraftmaschine zu erfassen und die Förderleistung der Hochdruckpumpe 5 entsprechend bedarfsgerecht einstellen zu können.

So ist die Steuereinrichtung 8 eingangsseitig mit einem Drucksensor 9 verbunden, der den Kraftstoffdruck P in dem Druckspeicher 7 erfasst.

Weiterhin ist die Steuereinrichtung 8 eingangsseitig mit einem Temperatursensor 10 verbunden, der die Kraftstofftemperatur misst. Die Kraftstofftemperatur kann jedoch auch aufgrund anderer Betriebszustandsgrößen errechnet werden.

Ferner ist die Steuereinrichtung 8 eingangssseitig mit einem Drehwinkelsensor 11 verbunden, der den Drehwinkel ϕ_{KW} der Kurbelwelle der Brennkraftmaschine erfasst, da die Winkelstellung der Kurbelwelle ein festes Bezugssystem zur Ansteuerung der Hochdruckpumpe 5 bildet.

Ausgangsseitig ist der Drehwinkelsensor 11 mit einer Recheneinheit 12 verbunden, die aus dem Drehwinkel ϕ_{KW} des Drehwinkelsensors 11 die Drehzahl n_{KW} der Kurbelwelle ermittelt und der Steuereinrichtung 8 zuführt.

Weiterhin weist die erfindungsgemäße Einspritzanlage einen Drehwinkelsensor 13 auf, der die Winkelstellung ϕ_{NW} der Nockenwelle 3 ermittelt. Dies ist wichtig, da sich die Nockenwelle 3 bei einer Nockenwellenverstellung relativ zu der Kurbelwelle verdreht, so dass die Ansteuerung der Hochdruckpumpe 5 entsprechend angepasst werden muss. Es ist deshalb eine Recheneinheit 14 vorgesehen, die eingangsseitig sowohl mit dem Drehwinkelsensor 11 für die Kurbelwelle als auch mit dem Drehwinkelsensor 13 für die Nockenwelle verbunden ist und den Verdrehwinkel Δϕ_{KW-NW} zwischen der Kurbelwelle und der Nockenwelle ermittelt.

Die beiden Drehwinkelsensoren 11, 13 liefern in Abhängigkeit von der jeweiligen Stellung zum Nockenwellengeberrad bzw. Kurbelwellengeberrad jeweils LOW- und HIGH-Pegel, aus denen der Nockenwellenwinkel bzw. der Kurbelwellenwinkel berechnet wird.

Im folgenden wird nun anhand der schematischen Darstellungen in den Figuren 2a - 2c der Aufbau der Hochdruckpumpe 5 beschrieben. So handelt es sich bei der Hochdruckpumpe 5 um eine Einzylinder-Kolbenpumpe mit einem Kolben 15, der in einem Zylinder von der Nockenwelle oszillierend bewegt wird. In dem Pumpengehäuse befindet sich zum einen ein Niederdruckanschluss zur Verbindung der Hochdruckpumpe 5 mit einem Niederdruckbereich 16, der zwischen der Niederdruckpumpe 2 und der Hochdruckpumpe 5 liegt. Zum anderen weist die Hochdruckpumpe 5 einen Hochdruckanschluss 17 auf, an dem die Hochdruckpumpe 5 mit dem Rückschlagventil 6 und dem Druckspeicher 7 verbunden ist.

Im Bereich des Niederdruckanschlusses der Hochdruckpumpe 5 ist ein Steuerventil 18 angeordnet, das die Strömungsverbindung zwischen dem Pumpengehäuse und dem Niederdruckbereich 16 in Abhängigkeit von einem Steuersignal freigeben oder sperren kann.

Schließlich weist die Hochdruckpumpe 5 noch ein Rückschlagventil 19 auf, das im Bereich des Hochdruckanschlusses angeordnet ist und ein Rückströmen von Kraftstoff aus dem stromabwärts der Hochdruckpumpe 5 gelegenen Hochdruckbereich in die Hochdruckpumpe 5 verhindert.

Im folgenden wird nun die Funktion der Hochdruckpumpe 5 beschrieben, wobei zunächst auf die in Figur 2a dargestellte Saugphase eingegangen wird. Während dieser Saugphase bewegt sich der Kolben 15 der Hochdruckpumpe abwärts, wobei das Steuerventil 18 geöffnet ist, so dass Kraftstoff aus dem Niederdruckbereich 16 in das Pumpengehäuse angesaugt wird, wohingegen das Rückschlagventil 19 verhindert, dass Kraftstoff aus dem Hochdruckbereich zurückfließen kann.

Im folgenden wird nun die in den Figuren 2b und 2c dargestellte Förderphase beschrieben, wobei Figur 2b einen Zustand der Hochdruckpumpe 5 zeigt, in dem kein Kraftstoff gefördert werden soll und die Hochdruckpumpe 5 entsprechend leer läuft. In diesem Zustand ist das Steuerventil 18 weiterhin geöffnet, so dass der Kolben 15 den in dem Pumpengehäuse befindlichen Kraftstoff beim Aufwärtshub zurück in den Niederdruckbereich 16 drückt. Wichtig ist hierbei, dass der Widerstand des Rückschlagventils 19 so groß ist, dass der in dem Niederdruckbereich 16 herrschende Kraftstoffdruck nicht ausreicht, um das Rückschlagventil 19 zu öffnen.

In dem in Figur 2c dargestellten Zustand der Hochdruckpumpe 5 ist das Steuerventil 18 dagegen geschlossen, so dass der Kolben 15 während seines Aufwärtshubs keinen Kraftstoff zurück in den Niederdruckbereich 16 drücken kann. Demzufolge steigt der Kraftstoffdruck in dem Pumpengehäuse der Hochdruckpumpe 5 während des Aufwärtshubs des Kolbens 15 so lange an, bis der Kraftstoffdruck ausreicht, um das Rückschlagventil 19 zu öffnen, woraufhin der Kraftstoff in den Hochdruckbereich 17 strömt.

Die Förderleistung der Hochdruckpumpe 5 wird also durch das Steuerventil 18 bestimmt, wobei die Förderleistung der Hochdruckpumpe 5 maximal ist, wenn das Steuerventil 18 während des gesamten Aufwärtshubs des Kolbens 15 geschlossen ist, wohingegen die Förderleistung der Hochdruckpumpe 5 minimal ist, wenn das Steuerventil 18 währen des gesamten Aufwärtshubs des Kolbens 15 geöffnet wird.

Im folgenden wird nun unter Bezugnahme auf Figur 3 die Ansteuerung des Steuerventils 18 der Hochdruckpumpe 5 beschrieben, wobei das obere Diagramm in Figur 3 die oszillierende Bewegung des Kolbens 15 der Hochdruckpumpe 5 zeigt, während das mittlere Diagramm in Figur 3 das von der Steuereinrichtung 8 erzeugte Steuersignal 20 zur Ansteuerung des Steuerventils 18 der Hochdruckpumpe zeigt. Ein High-Pegel des Steuersignals 20 bewirkt hierbei ein Schließen des Steuerventils 18, wohingegen ein Low-Pegel des Steuersignals 20 ein Öffnen des Steuerventils 18 der Hochdruckpumpe 5 bewirkt. Schließlich zeigt das untere Diagramm in Figur 3 den tatsächlichen Zustand 21 des Steuerventils 18, wobei erkennbar ist, dass das Steuerventil 18 dem Steuersignal 20 aufgrund mechanischer Trägheit nur verzögert folgt. Die Zeitverzögerung zwischen dem Steuersignal 20 und dem tatsächlichen Zustand 21 des Steuerventils 18 beträgt hierbei rund 1 ms, wobei die Öffnungstotzeit T_{tot,auf} und die Schließtotzeit T_{tot,zu} nicht identisch sind.

Aus Figur 3 ist erkennbar, dass das Steuersignal 20 gegen Ende der Druckphase so rechtzeitig wieder einen Low-Pegel annimmt, dass das Steuerventil 19 zu Beginn der folgenden Saugphase wieder geöffnet ist, damit Kraftstoff aus dem Niederdruckbereich 16 angesaugt werden kann. Die Zeitdauer, für die das Steuerventil 18 während der Druckphase geschlossen ist, bestimmt hierbei die Förderleistung der Hochdruckpumpe 5.

Die Schließzeit t_{ZU} und die Öffnungszeit t_{AUF} für das Steuersignal 20 wird hierbei von der Steuereinrichtung 8 bedarfsgerecht entsprechend folgenden Formeln berechnet:${t}_{AUF} = {f}_{1} ⁢ \left({ϕ}_{Montage},{T}_{tot},Δ⁢{ϕ}_{KW - NW},{ϕ}_{KW}\right)$${t}_{ZU} = {f}_{2} \left({F}_{Soll}, {T}_{tot}, {t}_{AUF}\right) ,$ wobei F_{Soll} der vorgegebene Kraftstoffbedarf ist, der durch die elektronische Motorsteuerung vorgegeben wird, die hier zur Vereinfachung nicht dargestellt ist.

Die vorstehend aufgeführten Formeln gelten nur für einen bestimmten Pumpentyp, wobei zwischen verschiedenen Pumpentypen Variationen möglich sind. Wesentlich ist aber, daß die zu fördernde Kraftstoffmasse vorzugsweise einem Schließbereich des Steuerventils 18 während der Druckphase entspricht.

Die Erfindung ist nicht auf das vorstehend beschriebene Ausführungsbeispiel beschränkt. Vielmehr ist eine Vielzahl von Varianten und Abwandlungen denkbar, die ebenfalls von dem Erfindungsgedanken Gebrauch machen.

### Bezugszeichenliste

- 1: Kraftstoffbehälter
- 2: Niederdruckpumpe
- 3: Nockenwelle
- 4: Niederdruckregler
- 5: Hochdruckpumpe
- 6: Rückschlagventil
- 7: Druckspeicher
- 8: Steuereinrichtung
- 9: Drucksensor
- 10: Temperatursensor
- 11: Drehwinkelsensor (Kurbelwellensensor)
- 12: Recheneinheit
- 13: Drehwinkelsensor (Nockenwellensensor)
- 14: Recheneinheit
- 15: Kolben
- 16: Niederdruckbereich
- 17: Hochdruckbereich
- 18: Steuerventil
- 19: Rückschlagventil
- 20: Steuersignal
- 21: Zustand des Steuerventils 18

## Patentansprüche

1. Einspritzanlage für eine Brennkraftmaschine mit
a) einer Kraftstoffpumpe (5) zur Förderung von Kraftstoff mit
a1) einem Niederdruckanschluss (16) zur Ansaugung von Kraftstoff aus einem Niederdruckbereich (16) und
a2) einem Hochdruckanschluss (17) zur Abgabe von Kraftstoff in einen stromabwärts des Niederdruckbereichs befindlichen Hochdruckbereich (17), und
a3) einem im Bereich des Hochdruckanschlusses (17) angeordneten Rückschlagventil (15), das ein Rückströmen von Kraftstoff aus dem Hochdruckbereich (17) in den Niederdruckbereich (16) verhindert,
a4) einem Steuereingang zur Steuerung der Förderleistung,
a5) einem Steuerventil (18), das
- im Bereich des Niederdruckanschlusses (16) angeordnet ist und das
- in Abhängigkeit von einem binären Steuersignal entweder eine Öffnungsstellung oder eine Schließstellung einnimmt, und das
- die Förderleistung der Kraftstoffpumpe (5) bestimmt und von dem Steuersignal angesteuert wird, das an dem Steuereingang anliegt,
b) mindestens einem Sensor (9, 10, 11, 13) zur Erfassung einer Zustandsgröße der Einspritzanlage oder der Brennkraftmaschine, und
c) einer eingangsseitig mit dem Sensor (9, 10, 11, 13) verbundenen Steuereinrichtung (8) zur Steuerung der Kraftstoffförderung in Abhängigkeit von der Zustandsgröße, wobei die Steuereinrichtung (8) ausgangsseitig mit dem Steuereingang der Kraftstoffpumpe (5) verbunden ist, so dass die Förderleistung der Kraftstoffpumpe (5) von dem Steuersignal abhängt,
d) wobei die Steuereinrichtung (8) eine Schließzeit (t_{ZU}) und eine Öffnungszeit (t_{AUF}) des Steuerventils (18) bestimmt,
e) wobei die Steuereinrichtung (8) die Öffnungszeit (t_{AUF}) des Steuerventils (18) bedarfsgerecht entsprechend einer ersten Formel (f₁) in Abhängigkeit von einem Einbauwinkel (ϕ_{Montage}), einer Totzeit (Tₜₒₜ) des Steuerventils (18), einem Verdrehwinkel (Δϕ_{KW-NW}) zwischen einer Nockenwelle (3) und einer Kurbelwelle und einem Kurbelwellenwinkel (ϕ_{KW}) berechnet,
**dadurch gekennzeichnet,**
f) **dass** die Steuereinrichtung (8) die Schließzeit (t_{ZU}) des Steuerventils (18) bedarfsgerecht entsprechend einer zweiten Formel (f₁) in Abhängigkeit von einem vorgegebenen Kraftstoffbedarf (Fₛₒₗₗ), der Totzeit (Tₜₒₜ) des Steuerventils (18) und der Öffnungszeit (t_{AUF}) berechnet.

2. Einspritzanlage nach Anspruch 1
**gekennzeichnet durch**
einen Temperatursensor (10) zur Erfassung der Temperatur des Kraftstoffs als Zustandsgröße der Einspritzanlage, wobei der Temperatursensor (10) ausgangsseitig mit der Steuereinrichtung (8) verbunden ist, so dass das Steuersignal für die Kraftstoffpumpe (5) von der gemessenen Temperatur abhängt.

3. Einspritzanlage nach mindestens einem der vorhergehenden Ansprüche,
**gekennzeichnet durch**
einen Drucksensor (9) zur Erfassung des Kraftstoffdrucks als Zustandsgröße der Einspritzanlage, wobei der Drucksensor (9) ausgangsseitig mit der Steuereinrichtung (8) verbunden ist, so dass das Steuersignal für die Kraftstoffpumpe (5) von dem Kraftstoffdruck abhängt.

4. Einspritzanlage nach mindestens einem der vorhergehenden Ansprüche,
**gekennzeichnet durch**
einen ersten Drehwinkelsensor (11, 13, 14) zur Erfassung des Verdrehwinkels zwischen der Kurbelwelle und der Nockenwelle als Zustandsgröße der Brennkraftmaschine, wobei der erste Drehwinkelsensor (11, 13, 14) ausgangsseitig mit der Steuereinrichtung (8) verbunden ist.

5. Einspritzanlage nach mindestens einem der vorhergehenden Ansprüche,
**gekennzeichnet durch**
einen zweiten Drehwinkelsensor (11) zur Erfassung des Drehwinkels der Kurbelwelle oder der Nockenwelle, wobei der zweite Drehwinkelsensor ausgangsseitig mit der Steuereinrichtung (8) verbunden ist, so dass das Steuersignal für die Kraftstoffpumpe (5) mit der Winkelstellung der Kurbelwelle oder der Nockenwelle synchron ist.

6. Einspritzanlage nach mindestens einem der vorhergehenden Ansprüche,
**dadurch gekennzeichnet,**
**dass** die Kraftstoffpumpe (5) eine Hochdruckpumpe ist.

7. Einspritzanlage nach mindestens einem der vorhergehenden Ansprüche,
**dadurch gekennzeichnet,**
**dass** die Kraftstoffpumpe eine Einzylinderpumpe ist.

8. Einspritzanlage nach mindestens einem der vorhergehenden Ansprüche,
**dadurch gekennzeichnet,**
**dass** die Kraftstoffpumpe ausgangsseitig mit einem Druckspeicher (7) verbunden ist.

9. Verfahren zum Betrieb einer Einspritzanlage nach einem der vorhergehenden Ansprüche, mit folgenden Schritten:
- Erfassung mindestens einer Zustandsgröße der Einspritzanlage oder der Brennkraftmaschine,
- Bestimmung eines Steuersignals in Abhängigkeit von der Zustandsgröße,
- Ansteuerung der Kraftstoffpumpe (5) mit dem Steuersignal, wobei das Steuersignal eine Schließzeit (t_{ZU}) und eine Öffnungszeit (t_{AUF}) eines Steuerventils (18) bestimmt,.
**dadurch gekennzeichnet,**
- **dass** der Einbauwinkel (ϕ_{Montage}) der Kraftstoffpumpe (5) relativ zu der Kurbelwelle oder der Nockenwelle ermittelt wird und das Steuersignal für die Kraftstoffpumpe (5) in Abhängigkeit von dem ermittelten Einbauwinkel (ϕ_{Montage}) bestimmt wird,
- **dass** die Totzeit (Tₜₒₜ) des Steuerventils (18) der Kraftstoffpumpe (5) ermittelt wird und das Steuersignal für die Kraftstoffpumpe (5) in Abhängigkeit der Totzeit (Tₜₒₜ) des Steuerventils (18) bestimmt wird,
- **dass** der Verdrehwinkel (Δϕ_{KW-NW}) zwischen der Kurbelwelle und der Nockenwelle ermittelt wird und das Steuersignal für die Kraftstoffpumpe (5) in Abhängigkeit von dem ermittelten Verdrehwinkel (Δϕ_{KW-NW}) bestimmt wird,
- **dass** der Phasenwinkel (ϕ_{KW}) der Kurbelwelle oder der Nockenwelle ermittelt wird und das Steuersignal für die Kraftstoffpumpe (5) in Abhängigkeit von der ermittelten Phasenlage (ϕ_{KW}) bestimmt wird,
- **dass** die Öffnungszeit (t_{AUF}) des Steuerventils (18) bedarfsgerecht entsprechend einer ersten Formel (f₁) in Abhängigkeit von dem Einbauwinkel (ϕ_{Montage}), der Totzeit (Tₜₒₜ) des Steuerventils (18), dem Verdrehwinkel (Δϕ_{KW-NW}) zwischen der Nockenwelle (3) und der Kurbelwelle und dem Phasenwinkel (ϕ_{KW}) der Kurbelwelle berechnet wird, und
- **dass** die Steuereinrichtung (8) die Schließzeit (t_{ZU}) des Steuerventils (18) bedarfsgerecht entsprechend einer zweiten Formel (f₁) in Abhängigkeit von dem vorgegebenen Kraftstoffbedarf (Fₛₒₗₗ), der Totzeit (Tₜₒₜ) des Steuerventils (18) und der Öffnungszeit (t_{AUF}) berechnet wird.

10. Verfahren nach Anspruch 9 ,
**dadurch gekennzeichnet,**
**dass** die Kraftstofftemperatur ermittelt wird und das Steuersignal für die Kraftstoffpumpe (5) in Abhängigkeit von der ermittelten Kraftstofftemperatur bestimmt wird.

11. Verfahren nach mindestens einem der Ansprüche 9 bis 10,
**dadurch gekennzeichnet,**
**dass** der Kraftstoffdruck ermittelt wird und das Steuersignal für die Kraftstoffpumpe (5) in Abhängigkeit von dem ermittelten Kraftstoffdruck bestimmt wird.

## Claims

1. Injection system for an internal combustion engine having
a) a fuel pump (5) for conveying fuel having
a1) a low pressure connector (16) for sucking in fuel from a low pressure region (16), and
a2) a high pressure connector (17) for discharging fuel into a high pressure region (17) which is situated downstream of the low pressure region, and
a3) a non-return valve (15) which is arranged in the region of the high pressure connector (17) and prevents a return flow of fuel from the high pressure region (17) into the low pressure region (16),
a4) a control input for controlling the delivery capacity,
a5) a control valve (18) which
- is arranged in the region of the low pressure connector (16), and which
- assumes either an open position or a closed position depending on a binary control signal, and which
- defines the delivery capacity of the fuel pump (5) and is actuated by the control signal which prevails at the control input,
b) at least one sensor (9, 10, 11, 13) for detecting a state variable of the injection system or of the internal combustion engine, and
c) a control device (8) which is connected on the input side to the sensor (9, 10, 11, 13) for controlling the fuel delivery as a function of the state variable, wherein the control device (8) is connected on the output side to the control input of the fuel pump (5), with the result that the delivery capacity of the fuel pump (5) is dependent on the control signal,
d) wherein the control device (8) defines a closing time (t_{ZU}) and an opening time (t_{AUF}) of the control valve (18),
e) wherein the control device (8) calculates the opening time (t_{AUF}) of the control valve (18) depending on requirements in accordance with a first formula (f₁) as a function of an installation angle (ϕ_{Montage}), an idle time (Tₜₒₜ) of the control valve (18), a rotational angle (Δϕ_{KW-NW}) between a camshaft (3) and a crankshaft, and a crankshaft angle (ϕ_{KW}) ,
**characterized**
f) **in that** the control device (8) calculates the closing time (t_{ZU}) of the control valve (18) depending on requirements in accordance with a second formula (F₂) as a function of a predetermined fuel requirement (F_{Soll}), the idle time (Ttot) of the control valve (18) and the opening time (t_{AUF}).

2. Injection system according to Claim 1,
**characterized by**
a temperature sensor (10) for detecting the temperature of the fuel as a state variable of the injection system, wherein the temperature sensor (10) is connected on the output side to the control device (8), with the result that the control signal for the fuel pump (5) is dependent on the measured temperature.

3. Injection system according to at least one of the preceding claims,
**characterized by**
a pressure sensor (9) for detecting the fuel pressure as a state variable of the injection system, wherein the pressure sensor (9) is connected on the output side to the control device (8), with the result that the control signal for the fuel pump (5) is dependent on the fuel pressure.

4. Injection system according to at least one of the preceding claims,
**characterized by**
a first rotary angle sensor (11, 13, 14) for detecting the rotational angle between the crankshaft and the camshaft as a state variable of the internal combustion engine, wherein the first rotary angle sensor (11, 13, 14) is connected on the output side to the control device (8).

5. Injection system according to at least one of the preceding claims,
**characterized by**
a second rotary angle sensor (11) for detecting the rotary angle of the crankshaft or the camshaft, wherein the second rotary angle sensor is connected on the output side to the control device (8), with the result that the control signal for the fuel pump (5) is synchronous with the angular position of the crankshaft or the camshaft.

6. Injection system according to at least one of the preceding claims,
**characterized**
**in that** the fuel pump (5) is a high pressure pump.

7. Injection system according to at least one of the preceding claims,
**characterized**
**in that** the fuel pump is a single-cylinder pump.

8. Injection system according to at least one of the preceding claims,
**characterized**
**in that** the fuel pump is connected on the output side to a pressure accumulator (7).

9. Method for operating an injection system according to one of the preceding claims, having the following steps:
- detection of at least one state variable of the injection system or the internal combustion engine,
- determination of a control signal as a function of the state variable,
- actuation of the fuel pump (5) by way of the control signal, wherein the control signal defines a closing time (t_{ZU}) and an opening time (t_{AUF}) of a control valve (18), **characterized**
- **in that** the installation angle (ϕ_{Montage}) of the fuel pump (5) relative to the crankshaft or the camshaft is determined and the control signal for the fuel pump (5) is defined as a function of the determined installation angle (ϕ_{Montage}),
- **in that** the idle time (Tₜₒₜ) of the control valve (18) of the fuel pump (5) is determined and the control signal for the fuel pump (5) is defined as a function of the idle time (Tₜₒₜ) of the control valve (18),
- **in that** the rotational angle (Δϕ_{KW-NW}) between the crankshaft and the camshaft is determined and the control signal for the fuel pump (5) is defined as a function of the determined rotational angle (Δϕ_{KW-NW})_{,}
- **in that** the phase angle (ϕ_{KW}) of the crankshaft or the camshaft is determined and the control signal for the fuel pump (5) is defined as a function of the determined phase position (ϕ_{KW}),
- **in that** the opening time (t_{AUF}) of the control valve (18) is calculated depending on requirements in accordance with a first formula (f₁) as a function of the installation angle (ϕ_{Montage}), the idle time (Tₜₒₜ) of the control valve (18), the rotational angle (Δϕ_{KW-NW}) between the camshaft (3) and the crankshaft, and the phase angle (ϕ_{KW}) of the crankshaft, and
- **in that** the control device (8) calculates the closing time (t_{ZU}) of the control valve (18) depending on requirements in accordance with a second formula (F₂) as a function of the predetermined fuel requirement (F_{Soll}), the idle time (Tₜₒₜ) of the control valve (18) and the opening time (t_{AUF}).

10. Method according to Claim 9,
**characterized**
**in that** the fuel temperature is determined and the control signal for the fuel pump (5) is defined as a function of the determined fuel temperature.

11. Method according to at least one of Claims 9 and 10,
**characterized**
**in that** the fuel pressure is determined and the control signal for the fuel pump (5) is defined as a function of the determined fuel pressure.

## Revendications

1. Système d'injection pour un moteur à combustion interne avec
a) une pompe à carburant (5) pour l'acheminement de carburant comportant
a1) un raccord basse pression (16) pour l'aspiration de carburant à partir d'une zone à basse pression (16) et
a2) un raccord haute pression (17) pour la distribution de carburant vers une zone de haute pression (17) située en aval de la zone de basse pression, et
a3) un clapet anti-retour (15) disposé au niveau du raccord haute pression (17), qui empêche le reflux du carburant de la zone de haute pression (17) vers la zone de basse pression (16),
a4) une entrée de commande pour la commande de la puissance de refoulement,
a5) une vanne de commande (18) qui :
- se trouve au niveau du raccord basse pression (16) et qui
- adopte, en fonction d'un signal de commande binaire, soit une position d'ouverture, soit une position de fermeture et qui
- détermine la débit d'acheminement de la pompe à carburant (5) et qui est pilotée par le signal de commande envoyé à l'entrée de commande,
b) au moins un capteur (9, 10, 11, 13) pour la saisie d'une grandeur d'état du système d'injection ou du moteur à combustion interne, et
c) un dispositif de commande (8) relié du côté de l'entrée avec le capteur (9, 10, 11, 13), pour la commande de l'acheminement du carburant en fonction de la grandeur d'état, le dispositif de commande (8) étant relié du côté de la sortie au l'entrée de commande de la pompe à carburant (5), de façon à ce que la puissance de débit d'acheminement de la pompe à carburant (5) dépende du signal de commande,
d) le dispositif de commande (8) déterminant un temps de fermeture (t_{zu}) et un temps d'ouverture (t_{auf}) de la vanne de commande (18),
e) le dispositif de commande (8) calculant le temps d'ouverture (t_{auf}) de la vanne de commande (18) selon les besoins sur la base d'une première formule (f₁) en fonction d'un angle de montage (ϕ_{Montage}), d'un temps mort (Tₜₒₜ) de la vanne de commande (18), d'un angle de torsion (Δϕ_{KW-NW}) entre un arbre à cames (3) et un vilebrequin, et un angle de vilebrequin (ϕ_{KW}), **caractérisé en ce que**
f) le dispositif de commande (8) calcule le temps de fermeture (t_{zu}) de la vanne de commande (18) selon les besoins sur la base d'une deuxième formule (f₁) en fonction d'un besoin prédéterminé en carburant (Fₛₒₗₗ), du temps mort (Tₜₒₜ) de la vanne de commande (18) et du temps d'ouverture (t_{auf}).

2. Système d'injection selon la revendication 1, **caractérisé par** un capteur de température (10) pour la mesure de la température du carburant en tant que grandeur d'état du système d'injection, le capteur de température (10) étant relié, du côté de la sortie, au dispositif de commande (8), de façon à ce que le signal de commande pour la pompe à carburant (5) dépende de la température mesurée.

3. Système d'injection selon l'une au moins des revendications précédentes, **caractérisé par** un capteur de pression (9) pour la mesure de la pression du carburant en tant que grandeur d'état du système d'injection, le capteur de pression (9) étant relié, du côté de la sortie, au dispositif de commande, de façon à ce que le signal de commande pour la pompe à carburant (5) dépende de la pression du carburant mesurée.

4. Système d'injection selon l'une au moins des revendications précédentes, **caractérisé par** un premier capteur d'angle de rotation (11, 13, 14) pour la mesure de l'angle de torsion entre le vilebrequin et l'arbre à cames en tant que grandeur d'état du moteur à combustion interne, le premier capteur d'angle de rotation (11, 13, 14) étant relié, du côté de la sortie, au dispositif de commande (8).

5. Système d'injection selon l'une au moins des revendications précédentes, **caractérisé par** un deuxième capteur d'angle de rotation (11) pour la mesure de l'angle de torsion du vilebrequin ou de l'arbre à cames, le deuxième capteur d'angle de rotation étant relié, du côté de la sortie, au dispositif de commande (8), de façon à ce que le signal de commande pour la pompe à carburant (5) soit synchrone avec la position angulaire du vilebrequin ou de l'arbre à cames.

6. Système d'injection selon l'une au moins des revendications précédentes, **caractérisé en ce que** la pompe à carburant (5) est une pompe à haute pression.

7. Système d'injection selon l'une au moins des revendications précédentes, **caractérisé en ce que** la pompe à carburant est une pompe monocylindre.

8. Système d'injection selon l'une au moins des revendications précédentes, **caractérisé en ce que** la pompe à carburant est reliée, du côté de la sortie, à un accumulateur de pression (7).

9. Procédé d'utilisation d'un système d'injection selon l'une des revendications précédentes, comprenant les étapes suivantes :
- Mesure d'au moins une grandeur d'état du système d'injection ou du moteur à combustion interne,
- Détermination d'un signal de commande en fonction de la grandeur d'état,
- Pilotage de la pompe à carburant (5) avec le signal de commande, le signal de commande déterminant un temps de fermeture (t_{zu}) et un temps d'ouverture (t_{auf}) d'une vanne de commande (18),
**caractérisé en ce que**
- l'angle de montage (ϕ_{Montage}) de la pompe à carburant (5) est déterminé par rapport au vilebrequin ou à l'arbre à cames et le signal de commande pour la pompe à carburant (5) est déterminé en fonction de l'angle de montage (ϕ_{Montage}) déterminé,
- le temps mort (Tₜₒₜ) de la vanne de commande (18) de la pompe à carburant (5) est déterminé et le signal de commande pour la pompe à carburant (5) est déterminé en fonction du temps mort (Tₜₒₜ) de la vanne de commande (18),
- l'angle de torsion (Δϕ_{KW-NW}) entre le vilebrequin et l'arbre à cames est déterminé et le signal de commande pour la pompe à carburant (5) est déterminé en fonction de l'angle de torsion (Δϕ_{KW-NW}) déterminé,
- l'angle de phase (ϕ_{KW}) du vilebrequin ou de l'arbre à cames est déterminé et le signal de commande pour la pompe à carburant (5) est déterminé en fonction de l'angle de phase (ϕ_{KW}) déterminé,
- le temps d'ouverture (t_{auf}) de la vanne de commande (18) est calculé, selon les besoins, sur la base d'une première formule (f₁) en fonction de l'angle de montage (ϕ_{Montage}), du temps mort (Tₜₒₜ) de la vanne de commande (18), de l'angle de torsion (Δϕ_{KW-NW}) entre l'arbre à cames (3) et le vilebrequin, et un angle de phase (ϕ_{KW}) du vilebrequin,
- le dispositif de commande (8) calcule le temps de fermeture (t_{zu}) de la vanne de commande (18) selon les besoins sur la base d'une deuxième formule (f₁) en fonction d'un besoin prédéterminé en carburant (Fₛₒₗₗ), du temps mort (Tₜₒₜ) de la vanne de commande (18) et du temps d'ouverture (t_{auf}).

10. Procédé selon la revendication 9,
**caractérisé en ce que** la température du carburant est déterminée et le signal de commande pour la pompe à carburant (5) est déterminé en fonction de la température de carburant déterminée.

11. Procédé selon l'une au moins des revendications 9 à 10,
**caractérisé en ce que** la pression du carburant est déterminée et le signal de commande pour la pompe à carburant (5) est déterminé en fonction de la pression de carburant déterminée.
